# EUROPÄISCHE PATENTSCHRIFT

(11) **EP 3 052 683 B1**
(45) Veröffentlichungstag und Bekanntmachung des Hinweises auf die Patenterteilung: **18.12.2019**
(21) Anmeldenummer: 14792855.0
(22) Anmeldetag: 01.09.2014
(51) Int. Cl.: D01H 1/115

(54) **SPINNSTELLE EINER LUFTSPINNMASCHINE MIT EINEM FASERFÜHRUNGSELEMENT**
SPINNING STATION EQUIPPED WITH A FIBER GUIDING ELEMENT
POSTE DE FILAGE DE MACHINE À FILER À JET D'AIR ÉQUIPÉ AVEC UN ÉLÉMENT DE GUIDAGE DE FIBRES

(30) Priorität: 30.09.2013 CH 16742013
(43) Veröffentlichungstag der Anmeldung: 10.08.2016
(73) Patentinhaber: Maschinenfabrik Rieter AG, 8406 Winterthur (CH)
(72) Erfinder: KAISER, Susanne, CH-8317 Tagelswangen (CH); KÜBLER, Jürgen, CH-8475 Ossingen (CH)
(86) Internationale Anmeldenummer: PCT/IB2014/001661
(87) Internationale Veröffentlichungsnummer: WO 2015/044728

(56) Entgegenhaltungen:
- EP-A1- 0 990 719
- EP-A1- 1 431 432
- JP-A- H0 673 618
- JP-U- H04 667
- JP-U- S60 378
- JP-U- H04 131 660

## Beschreibung

### Technisches Gebiet

Die vorliegende Erfindung betrifft eine Spinnstelle einer Luftspinnmaschine mit den Merkmalen des Oberbegriffs des unabhängigen Patentanspruchs.

### Stand der Technik

Luftspinnmaschinen mit entsprechenden Faserführungselementen bzw. damit ausgestatteten Spinnstellen sind im Stand der Technik bekannt (siehe beispielsweise die DE 40 36 119 C2) und dienen der Herstellung eines Garns aus einem länglichen Faserverband. Die äußeren Fasern des Faserverbands werden hierbei mit Hilfe einer durch die Luftdüsen innerhalb der Wirbelkammer erzeugten Wirbelluftströmung im Bereich der genannten Einlassmündung des Garnbildungselements um die innenliegenden Kernfasern gewunden und bilden schließlich die für die gewünschte Festigkeit des Garns ausschlaggebenden Umwindefasern. Hierdurch entsteht ein Garn mit einer echten Drehung, welches schließlich über den Abzugskanal aus der Wirbelkammer abgeführt und z. B. auf eine Spule aufgewickelt werden kann.

Generell ist im Sinne der Erfindung unter dem Begriff Garn also ein Faserverband zu verstehen, bei dem zumindest ein Teil der Fasern um einen innenliegenden Kern gewunden sind. Umfasst ist somit ein Garn im herkömmlichen Sinne, das beispielsweise mit Hilfe einer Webmaschine zu einem Stoff verarbeitet werden kann. Ebenso betrifft die Erfindung jedoch auch Luftspinnmaschinen, mit deren Hilfe sogenanntes Vorgarn (andere Bezeichnung: Lunte) hergestellt werden kann. Diese Art Garn zeichnet sich dadurch aus, dass sie trotz einer gewissen Festigkeit, die ausreicht, um das Garn zu einer nachfolgenden Textilmaschine zu transportieren, noch immer verzugsfähig ist. Das Vorgarn kann also mit Hilfe einer Verzugseinrichtung, z. B. dem Streckwerk, einer das Vorgarn verarbeitenden Textilmaschine, beispielsweise einer Ringspinnmaschine, verzogen werden, bevor es endgültig versponnen wird.

EP990719A1 offenbart eine Vorrichtung zur Herstellung gesponnener Fäden mittels eines Luftstroms.

JPH6073618 offenbart eine Spinnvorrichtung, die aus einer rotierenden oder feststehenden Hohlspindel mit konischen Kopfteil und einem Führungselement besteht. Die Wirbelkammer wird mit rillenähnlichen Wänden gebildet.

EP431432A1 offenbart eine Vorrichtung zum Herstellen eines gesponnen Fadens.

JP H04 667, JP H04 131660U und JP S60 378 U5 offenbaren Spinndüsen mit einem Faserführungselementen.

Unabhängig von der Festigkeit des Garns ist es jedoch stets wünschenswert, dass sich die Drehung, die im Bereich des Garnbildungselements erzeugt wird, nicht über die Eintrittsöffnung entgegen der Transportrichtung des Garns bzw. des Faserverbands nach außen fortpflanzt. Mit anderen Worten soll also sichergestellt werden, dass die Fasern des Faserverbands vor dem Kontakt mit der Wirbelluftströmung ihre ursprüngliche Ausrichtung behalten und erst innerhalb der Wirbelkammer die entsprechende Drehung erhalten. Würde sich nämlich die Drehung entgegen der Transportrichtung fortpflanzen, so würde die damit verbundene Rückwärtsdrehung des Faserverbands zwangsläufig zu einer verminderten Verzugsfähigkeit des Faserverbands im Bereich einer der Wirbelkammer vorgeschalteten Verzugseinrichtung führen.

Während in der oben genannten Schrift ein in Richtung des Garnbildungselements weisender Pin vorgeschlagen wird, um die genannte Fortpflanzung zu verhindern, ist es ebenso bekannt, die Eintrittsöffnung der Wirbelkammer durch eine Öffnung eines sogenannten Faserführungselements zur realisieren, wobei die Öffnung mit einem seitlichen Versatz gegenüber der Einlassmündung des Garnbildungselements platziert ist. Hierdurch entsteht ein Absatz, den der Faserverband vor der eigentlichen Garnherstellung passieren muss, wobei durch die Reibung zwischen Faserverband und Faserführungselement verhindert wird, dass sich die Drehung des Faserverbands entgegen der Transportrichtung fortpflanzen kann.

Auch wenn die Gefahr einer unerwünschten Rückpflanzung der im Bereich des Garnbildungselements erzeugten Faserdrehung durch die genannten Lösungen verringert werden kann, so besteht auch weiterhin ein Bestreben, die gewünschte Wirkung des Faserführungselements weiter zu verbessern.

### Darstellung der Erfindung

Aufgabe der vorliegenden Erfindung ist es daher, ein Faserführungselement bzw. eine damit ausgerüstete Spinnstelle einer Luftspinnmaschine vorzugschlagen, die eine weitere Verbesserung der Faserführung im Bereich zwischen Lieferwalzenpaar und Wirbelkammer bewirkt.

Die Aufgabe wird gelöst durch eine Spinnstelle einer Luftspinnmaschine mit den Merkmalen des Oberbegriffs des unabhängigen Patentanspruchs mit den kennzeichnenden Merkmalen des Patentanspruchs.

Erfindungsgemäß weist das Faserführungselement eine Innenfläche auf, die in einem senkrecht zu einer Mittelachse des Faserführungselements verlaufenden Querschnitt des Faserführungselements mehrere, vorzugsweise radial, nach innen gerichtete Ausbuchtungen umfasst, wobei zumindest ein Teil der Ausbuchtungen wenigstens in einem der Mittelachse zugewandten Frontbereich eine sich nach innen verjüngende Kontur aufweist. Mit anderen Worten besitzt das Faserführungselement eine Innenfläche (die in eingebautem Zustand des Faserführungselements mit dem Faserverband in Kontakt kommt und dessen Führung übernimmt), deren Kontur von einem Zylindermantel abweicht bzw. Erhebungen und Einbuchtungen aufweist, die eine Oberflächenvergrößerung bewirken. Es sind somit Unebenheiten der Innenfläche vorhanden, die bei einem Kontakt mit dem Faserverband eine formschlüssige Führung zumindest der nach außen weisenden Fasern bzw. Faserenden des Faserverbands bewirken. Während der Faserverband bei den im Stand der Technik bekannten glatten Innenflächen keinerlei radiale Führung erfährt, kommt der Faserverband beim Passieren des Faserführungselements mit den Ausbuchtungen in Kontakt, so dass eine (Rück-)Drehung des Faserverbands im Bereich des Faserführungselements nahezu vollständig unterbunden werden kann. Da die Ausbuchtungen (bzw. zumindest ein Großteil derselben) in ihrem der Mittelachse zugewandten Frontbereich (d. h. in dem Bereich, der sich am weitesten in Richtung Mittelachse erstreckt) eine sich nach innen hin verjüngende Kontur aufweist, ist ein Verklemmen der Fasern bzw. eine übermäßige Beanspruchung derselben nahezu ausgeschlossen (der Begriff "innen" bezieht sich hierbei auf den von den Ausbuchtungen umgebenen Freiraum des Faserführungselements, der dem Durchtritt der Fasern dient).

Vorzugsweise weist die Innenfläche in dem genannten Querschnitt zumindest teilweise einen zickzackartigen und/oder zumindest teilweise wellenförmigen Verlauf auf. Selbstverständlich besitzt auch das erfindungsgemäße Faserführungselement eine im Querschnitt gesehen umlaufend geschlossene Innenfläche, so dass der Begriff zickzackartig nicht dahingehend missverstanden werden sollte, dass es sich hierbei um einen geradlinigen Abschnitt handelt. Vielmehr erstreckt sich der bzw. erstrecken sich die zick-zack- oder wellenförmigen Abschnitte, beispielsweise ringförmig, um den inneren Hohlraum des Faserführungselements, der wiederum dem Durchtritt der Fasern bzw. des Faserverbands dient. Die Innenfläche kann hierbei ausschließlich von zickzackartigen oder wellenförmigen Abschnitten gebildet werden. Denkbar ist jedoch ebenso, dass sich entsprechende Abschnitte abwechseln oder das ein Teil der Innenfläche der Kontur eines Zylindermantels folgt oder beispielsweise in dem genannten Querschnitt eine Oval- oder Polygonform aufweist.

Insbesondere ist es von Vorteil, wenn der genannte Verlauf durch Ausbuchtungen gebildet ist, die sich im Querschnitt des Faserführungselements in Richtung einer Mittelachse des Faserführungselements erstrecken. Die Innenfläche besitzt also in dem genannten Querschnitt beispielsweise eine Sternform, wobei sich die Ausbuchtungen in einem Längsschnitt des Faserführungselements über die gesamte Länge oder nur über einen bestimmten Längsabschnitt des Faserführungselements erstrecken können. Ferner ist es von Vorteil, wenn sämtliche Ausbuchtungen dieselbe radiale Erstreckung in Richtung einer Mittelachse des Faserführungselements aufweisen (alternativ können die Beträge der radialen Erstreckungen der einzelnen Ausbuchtungen auch unterschiedlich groß sein und in Umfangsrichtung des durch das Faserführungselement gebildeten Faserführungskanals mehrmals zu- und abnehmen).

Vorteile bringt es zudem mit sich, wenn die Ausbuchtungen in Richtung der Mittelachse des Faserführungselements spitz zulaufen. Hierdurch entstehen nach innen gerichtete Kanten, die eine besonders zuverlässige radiale Führung des passierenden Faserverbands gewährleisten. Die spitz zulaufenden Abschnitte können dabei scharfkantig oder abgerundet ausgebildet sein, wobei im letzteren Fall eine Beschädigung des Faserverbands unabhängig von dessen physikalischer Beschaffenheit (Faserart, Stapellänge, Faserdurchmesser, etc.) nahezu ausgeschlossen werden kann.

Besonders vorteilhaft ist es, wenn die Ausbuchtungen parallel zu einer Mittelachse des Faserführungselements verlaufen. Mit anderen Worten erstrecken sich die Ausbuchtungen in diesem Fall in der geplanten Transportrichtung des Faserverbands, so dass die Führung desselben nahezu ausschließlich in radialer Richtung erfolgt. In Transportrichtung des Faserverbands ist im Gegensatz hierzu nahezu keine formschlüssige Führung desselben gegeben, so dass reibungsbedingte negative Beeinflussungen des Fasertransports nicht zu befürchten sind. Alternativ könnten die Ausbuchtungen auch (bezogen auf die Mittelachse des Faserführungselements) schraubenförmig verlaufen, wobei die Windung in der geplanten Drehrichtung des Faserverbands im Bereich des Garnbildungselements oder entgegengesetzt hierzu verlaufen könnten.

Vorteilhaft ist es, wenn die Innenfläche Täler und Berge umfasst, die in dem genannten Querschnitt des Faserführungselements benachbart zueinander angeordnet sind, wobei zumindest ein Teil der Berge im genannten Querschnitt näher an der Mittelachse platziert ist als wenigstens ein Teil der Täler. Die Ausbuchtungen könnten in diesem Fall jeweils zwei die Innenfläche des Faserführungselements definierende Wandabschnitte aufweisen, wobei jeweils zwei benachbarte Wandabschnitte einen Berg und einer der Wandabschnitte mit einem weiteren benachbarten Wandabschnitt ein Tal definieren würden. Die Berge und/oder Täler können hierbei spitz zulaufen (wobei auch hier die oben genannten Abrundungen realisiert sein können).

Auch ist es von Vorteil, wenn die Täler und/oder Berge durch Wandabschnitte des Faserführungselements gebildet sind, die zumindest größtenteils eben ausgebildet sind. Die Innenfläche würde in diesem Fall zumindest größtenteils durch die genannten Wandabschnitte gebildet, die sich im Querschnitt des Faserführungselements gesehen beispielsweise zickzackförmig um den mittig verlaufenden Faserführungskanal erstrecken.

Besondere Vorteile bringt es mit sich, wenn jeweils zwei benachbarte Wandabschnitte in einem Querschnitt des Faserführungselements einen Winkel α einschließen, dessen Betrag zwischen 10° und 70°, bevorzugt zwischen 20° und 60°, besonders bevorzugt zwischen 30° und 50°, liegt. Die genannten Bereiche beziehen sich sowohl auf den Winkel (α1) den zwei benachbarte und einen Berg bildende Wandabschnitte miteinander bilden als auch auf den Winkel (α2), den zwei benachbarte und ein Tal bildende Wandabschnitte miteinander bilden. Beide Winkel können zudem gleich oder auch unterschiedlich sein. In jedem Fall ist es von Vorteil, wenn beide Winkel in einem der genannten Bereiche liegen.

Vorteile bringt es zudem mit sich, wenn die Täler und Berge in dem genannten Querschnitt des Faserführungselements Wendepunkte aufweisen, wobei die Wendepunkte der Täler und/oder der Berge jeweils auf einem Kreis, einem Oval oder einem, insbesondere ein oder mehrere abgerundete Ecken aufweisenden, Polygon liegen (der Wendepunkt eines Tals ist hierbei definiert als die Stelle des Tals, dessen Abstand zur Mittelachse maximal ist; der Wendepunkt eines Bergs ist definiert als die Stelle des Bergs, dessen Abstand zur Mittelachse minimal ist). Beispielsweise wäre es denkbar, dass sich die oben beschriebenen Ausbuchtungen von einem imaginären Kreis bezüglich der Mittelachse des Faserführungselement nach innen erstrecken, wobei die Bereiche mit maximaler radial nach innen gerichteter Erstreckung ebenfalls auf einem Kreis liegen. Analog gilt das Gesagte auch für den Fall, dass sowohl die Berge als auch die Täler auf einem Oval bzw. dem genannten Polygon (z. B. ein Drei- oder Viereck) liegen.

Auch ist es äußert vorteilhaft, wenn die von den Tälern und/oder Bergen definierten Kreise, Ovale oder Polygone einen Mittelpunkt bzw. Schwerpunkt besitzen, der auf einer Mittelachse des Faserführungselements liegt. Das Faserführungselement kann in diesem Fall beispielsweise eine zylinderförmige Grundform aufweisen, wobei die Täler und/oder Berge, bzw. die die Täler und Berge bildenden Ausbuchtungen, in Umfangsrichtung des Faserführungskanals gesehen gleichverteilt angeordnet sein können. Hierdurch wird eine besonders gleichmäßige Führung des Faserverbands ermöglicht, die die Gefahr einer Rückpflanzung der in der Wirbelkammer erzeugten Drehung minimiert.

Ebenso bringt es Vorteile mit sich, wenn der von den Bergen (bzw. deren Wendepunkten) definierte Kreis einen Durchmesser D1 besitzt, dessen Betrag zwischen 1,0 mm und 10,0 mm, bevorzugt zwischen 2,0 mm und 7,0 mm, besonders bevorzugt zwischen 4,0 mm und 5,0 mm, liegt. Ebenso ist es vorteilhaft, wenn der von den Tälern (bzw. deren Wendepunkten) definierte Kreis einen Durchmesser D2 besitzt, dessen Betrag zwischen 5 mm und 15 mm, bevorzugt zwischen 6 mm und 12 mm, besonders bevorzugt zwischen 7 mm und 9 mm, liegt. Die genannten Bereiche resultieren in Faserführungselementen, die für den Großteil der industriell verarbeiteten Faserverbände geeignet sind.

Des Weiteren ist es vorteilhaft, wenn die Täler und Berge in einem Querschnitt des Faserführungselements Wendepunkte aufweisen, wobei der minimale Abstand der Wendepunkte der Täler zur Mittelachse des Faserführungselements konstant ist und/oder wobei der minimale Abstand der Wendepunkte der Berge zur Mittelachse des Faserführungselements konstant ist. Hierdurch ergibt sich eine gleichmäßige Verteilung der Berge und/oder Täler in Umfangsrichtung der Innenfläche. Die Wendepunkte (bzw. in einem Längsschnitt des Faserführungselements: Wendelinien) können hierbei wiederum scharfkantig oder auch abgerundet ausgebildet sein.

Erfindungsgemäss besitzt das Faserführungselement zumindest im Bereich einer seiner durch die Mittelachse verlaufenden Stirnseiten einen sich in einer Längsrichtung des Faserführungselements verjüngenden maximalen Außendurchmesser. Das Faserführungselement läuft in diesem Bereich also beispielsweise in Transportrichtung spitz zu. Ebenso kann die entsprechende Stirnseite in einem zur Mittelachse parallel verlaufenden Längsschnitt des Faserführungselements kegelstumpfförmig ausgebildet sein, wobei die Mantelfläche des Kegelstumpfs in dem genannten Längsschnitt zumindest eine wenigstens teilweise geradlinig, teilweise konvex und/oder teilweise konkav verlaufende Außenkontur besitzen kann. In jedem Fall wird durch den sich verringernden Außendurchmesser erreicht, dass die Kontaktfläche zwischen den Fasern und den sich bis in diesen Bereich erstreckenden Ausbuchtungen in Richtung des größeren Außendurchmessers allmählich zunimmt, so dass ein sanfter Einlauf oder Auslauf der Fasern in den oder aus dem Faserführungselement (je nachdem, auf welcher Stirnseite sich die Durchmesserverjüngung befindet) gewährleistet ist.

Auch ist es äußert vorteilhaft, wenn der Schwerpunkt des Faserführungselements auf der Mittelachse des Faserführungselements liegt. Das Faserführungselement besitzt in diesem Fall zudem vorzugsweise eine bezüglich der Mittelachse achssymmetrische Formgebung. Durch die genannten Eigenschaften wird ein falscher Einbau des Faserführungselements verhindert, da das Faserführungselement unabhängig von einer möglichen Verdrehung um seine Mittelachse stets eine gleichmäßige radiale Führung des Faserverbands sicherstellt.

Besonders vorteilhaft ist es, wenn das Faserführungselement einteilig ausgebildet ist, da hierdurch eine besonders einfache Herstellung ermöglicht wird. Alternativ kann das Faserführungselement jedoch auch aus einem Grundkörper und einen Einsatz zusammengesetzt werden, wobei die erfindungsgemäß ausgestaltete Innenfläche durch den Einsatz gebildet werden könnte.

Schließlich ist es von Vorteil, wenn sich die Innenfläche zumindest größtenteils parallel zur Mittelachse des Faserführungselements erstreckt. Hierdurch wird eine Reibung zwischen Faserführungselement und Faserverband in dessen Transportrichtung und damit eine Beschädigung des Faserverbands vermieden. Mit anderen Worten ist es also von Vorteil, wenn der Querschnitt wenigstens über den Großteil der Längserstreckung des Faserführungselements eine gleichbleibende Form aufweist.

Vorteilhaft ist es zudem, wenn das Faserführungselement ein an seinem Grundkörper befestigtes oder durch diesen gebildetes mittleres Führungselement besitzt, das zumindest teilweise von der Innenfläche des Faserführungselements umgeben ist. Das mittlere Führungselement befindet sich damit in einem Bereich, der von dem durch die Eintrittsöffnung der Wirbelkammer einlaufenden Faserverband passiert werden muss. Hierdurch kommt es zu einem direkten Kontakt zwischen dem Faserverband und dem mittleren Führungselement, das schließlich eine seitliche, d. h. senkrecht zu einer Längsachse des Abzugskanals gerichtete, Ablenkung der Fasern des Faserverbands bewirkt. Während nun die äußeren Führungsabschnitte eine Rückpflanzung der im Bereich des Garnbildungselements erzeugten Drehung verhindern, stellt das mittlere Führungselement sicher, dass ein Teil der Fasern des Faserverbands nach außen gedrängt werden und damit besonders wirksam vom durch die Luftdüsen erzeugten Luftwirbelstrom erfasst und um den mittleren, ungedrehten Faserverbandskern geschlungen werden können.

Hierbei ist es vorteilhaft, wenn das mittlere Führungselement zumindest abschnittsweise auf der Mittelachse des Faserführungselement verläuft, so dass sichergestellt ist, dass das genannte Führungselement von dem in eingebautem Zustand passierenden Faserverband umgeben ist.

Vorteilhaft ist es, wenn das Faserführungselement einen oder mehrere Führungsabschnitte, beispielsweise in Form von Führungsdornen oder Führungsplatten, besitzt, die sich, ausgehend von der Innenfläche des Faserführungselements, nach innen, vorzugsweise in Richtung einer Mittelachse des Faserführungselements erstrecken. Während es sich im Fall von Dornen bewährt hat, diese mit einem zugespitzten Ende zu versehen, können die Platten zu einer oder mehreren Seiten hin abgerundet sein, um eine Beschädigung der vorbeistreichenden Fasern zu vermeiden. Die Platten erstrecken sich zudem vorzugsweise radial nach innen und können in gleichen Abständen zueinander platziert sein und/oder sich ausgehend von den Bergen und/oder Tälern nach innen erstrecken.

### Kurze Beschreibung der Figuren

Weitere Vorteile der Erfindung sind in den nachfolgenden Ausführungsbeispielen beschrieben. Es zeigen:
- **Fig. 1**: einen teilweise geschnittenen Ausschnitt einer Spinnstelle einer Luftspinnmaschine,
- **Fig. 2**: eine perspektivische Ansicht eines erfindungsgemäßen Faserführungselements,
- **Fig. 3**: das in Fig. 2 gezeigte Faserführungselement in einer Frontansicht,
- **Fig. 4**: einen Längsschnitt eines nicht erfindungsgemäßenen Faserführungselements,
- **Fig. 5 und 6**: Seitenansichten zweier weiterer erfindungsgemäßer Faserführungselemente,
- **Fig. 7 bis 12**: Frontansichten erfindungsgemäßer Faserführungselemente, und
- **Fig. 13 bis 16**: unterschiedliche Ausführungsformen eines (teilweise) geschnittenen Ausschnitts einer erfindungsgemäßen Spinnstelle.

### Darstellung der Erfindung

Fig. 1 zeigt eine schematische Ansicht eines Ausschnitts einer Spinnstelle 32 einer Luftspinnmaschine (wobei die Luftspinnmaschine selbstverständlich eine Vielzahl von, vorzugsweise benachbart zueinander angeordnete, Spinnstellen 32 aufweisen kann). Die Luftspinnmaschine kann bei Bedarf ein Streckwerk 27 umfassen, welches mit einem Faserverband 4, beispielsweise in Form eines doublierten Streckenbands, beliefert wird. Ferner umfasst die gezeigte Spinnstelle 32 eine Spinndüse 2 mit einer innenliegenden Wirbelkammer 18, in welcher der Faserverband 4 bzw. mindestens ein Teil der Fasern des Faserverbands 4 mit einer Drehung versehen wird (die genaue Wirkungsweise der Spinnstelle 32 wird im Folgenden noch näher beschrieben).

Darüber hinaus kann die Luftspinnmaschine ein Abzugswalzenpaar 31 sowie eine dem Abzugswalzenpaar 31 nachgeschaltete Aufwindevorrichtung 29 (ebenfalls schematisch dargestellt) mit einer Spule 30 zum Aufwinden eines die Spinnstelle 32 verlassenden Garns 3 umfassen. Die erfindungsgemäße Spinnstelle 32 muss nicht zwangsweise ein Streckwerk 27 aufweisen, wie dies in Fig. 1 dargestellt ist. Auch ist das Abzugswalzenpaar 31 nicht zwingend notwendig.

Die gezeigte Spinnstelle 32 arbeitet generell nach einem Luftspinnverfahren. Zur Bildung des Garns 3 wird der Faserverband 4 über ein mit einer Eintrittsöffnung 8 versehenes Faserführungselement 1 in die Wirbelkammer 18 der Spinnstelle 32 geführt (vergleiche hierzu auch die Fig. 13 bis 16). Dort erhält es eine Drehung, d. h. mindestens ein Teil von freien Faserenden 28 des Faserverbands 4 wird von einer Luftströmung, die durch entsprechend in einer die Wirbelkammer 18 umgebenden Wirbelkammerwandung 20 angeordnete Luftdüsen 19 erzeugt wird, erfasst. Ein Teil der Fasern wird hierbei aus dem Faserverband 4 zumindest ein Stück weit herausgezogen und um die Spitze eines in die Wirbelkammer 18 ragenden Garnbildungselements 21 gewunden. Dadurch, dass der Faserverband 4 durch eine Einlassmündung 22 des Garnbildungselements 21 über einen innerhalb des Garnbildungselements 21 angeordneten Abzugskanal 23 aus der Wirbelkammer 18 abgezogen wird, werden schließlich auch die freien Faserenden 28 (siehe Fig. 1) in Richtung der Einlassmündung 22 gezogen und schlingen sich dabei als sogenannte Umwindefasern um die zentral verlaufenden Kernfasern - resultierend in dem die gewünschte Drehung aufweisenden Garn 3.

Generell sei an dieser Stelle klargestellt, dass es sich bei dem hergestellten Garn 3 grundsätzlich um einen beliebigen Faserverbund handeln kann, der sich dadurch auszeichnet, dass ein außenliegender Teil der Fasern (sogenannte Umwindefasern) um einen inneren, vorzugsweise ungedrehten oder bei Bedarf ebenfalls gedrehten Teil der Fasern, herumgeschlungen ist, um dem Garn 3 die gewünschte Festigkeit zu verleihen. Umfasst ist von der Erfindung also auch eine Luftspinnmaschine, mit deren Hilfe sich sogenanntes Vorgarn herstellen lässt. Bei Vorgarn handelt es sich um ein Garn 3 mit einem relativ geringen Anteil an Umwindefasern, bzw. um ein Garn 3, bei dem die Umwindefasern relativ locker um den inneren Kern geschlungen sind, so dass das Garn 3 verzugsfähig bleibt. Dies ist dann entscheidend, wenn das hergestellte Garn 3 an einer nachfolgenden Textilmaschine (beispielsweise einer Ringspinnmaschine) nochmals mit Hilfe eines Streckwerks 27 verzogen werden soll bzw. muss, um entsprechend weiterverarbeitet werden zu können.

Im Hinblick auf die Luftdüsen 19 sei an dieser Stelle zudem rein vorsorglich erwähnt, dass diese in der Regel so ausgerichtet sein sollten, dass die austretenden Luftstrahlen gleichgerichtet sind, um gemeinsam eine gleichgerichtete Luftströmung mit einem Drehsinn zu erzeugen. Vorzugsweise sind die einzelnen Luftdüsen 19 hierbei rotationssymmetrisch zueinander angeordnet und münden tangential in die Wirbelkammer 18 (die Luftdüsen 19 sind im Übrigen in den Fig. 13 bis 16 aus Gründen einer besseren Übersichtlichkeit nicht gezeigt.

Bevorzugt weisen die im Stand der Technik bekannten Spinnstellen 32 zudem ein, beispielsweise in ein Faserführungselement 1 eingesetztes, Drallstauelement auf. Dieses kann beispielsweise als von den Fasern teilweise umschlungener Pin ausgebildet sein und verhindert, dass sich eine Drehung im Faserverband 4 entgegen einer Transportrichtung T des Faserverbands 4 und damit in Richtung der Eintrittsöffnung 8 des Faserführungselements 1 fortpflanzt (dies hätte negative Auswirkungen auf den Garnbildungsprozess, da sich die entsprechende Drehung nach Passieren der Einlassmündung 22 des Garnbildungselements 21 wieder auflösen und die erteilte Drehung teilweise wieder rückgängig machen würde.

Da eine in Fig. 1 gezeigte Kante 36 oder vergleichbare zentral angeordnete Elemente jedoch immer nur von innen auf den das Drallstauelement umgebenden Faserverband 4 einwirken können, ist die Wirkung desselben begrenzt. Zudem kommt es zu einer mechanischen Belastung der Fasern, die im Bereich des Drallstauelements eine nicht zu vernachlässigende seitliche Umlenkung erfahren.

Im Gegensatz hierzu verfügt die erfindungsgemäße Spinnstelle 32 nun über das neuartiges Faserführungselement 1, das eine Rückpflanzung der Drehung entgegen der Transportrichtung T des Faserverbands 4 entgegenwirkt, ohne hierbei die Anzahl der gewünschten Umwindefasern übermäßig zu verringern bzw. eine ungewollte mechanische Belastung des Faserverbands 4 zu bewirken.

Wie der Zusammenschau der Fig. 2 bis 12, die verschiedene Ausführungsformen eines erfindungsgemäßen Faserführungselements 1 zeigen, zu entnehmen ist, zeichnet sich das Faserführungselement 1 nun dadurch aus, dass die Innenfläche 9 in einem senkrecht zu einer Mittelachse 11 des Faserführungselements 1 verlaufenden Querschnitt des Faserführungselements 1 mehrere, vorzugsweise radial, nach innen gerichtete Ausbuchtungen 10 umfasst, wobei zumindest ein Teil der Ausbuchtungen 10 wenigstens in einem der Mittelachse 11 zugewandten Frontbereich 33 eine sich nach innen verjüngende Kontur aufweist.

Die Innenfläche 9 des Faserführungselements 1 kann hierbei beispielsweise in einem Querschnitt des Faserführungselements 1 einen zickzackartigen Verlauf aufweisen (siehe z. B. die Fig. 2 und 3). Die Innenfläche 9 wird dabei durch eine Vielzahl von Ausbuchtungen 10 gebildet, die wiederum eine Abfolge von sich abwechselnden Tälern 12 und Bergen 13 definieren. Insbesondere ist es in diesem Zusammenhang vorteilhaft, wenn die die Täler 12 und Berge 13 begrenzenden Wandabschnitte 14 des Faserführungselements 1 zumindest teilweise parallel zu einer Mittelachse 11 des Faserführungselements 1 verlaufen, wie dies beispielsweise in Fig. 2 gezeigt ist. Die Wandabschnitte 14 begrenzen zudem vorteilhafterweise einen Winkel α, dessen Betrag zwischen 10° und 70°, bevorzugt zwischen 20° und 60°, besonders bevorzugt zwischen 30° und 50°, liegt. Wie diesbezüglich aus Fig. 7 ersichtlich, kann es in diesem Zusammenhang von Vorteil sein, wenn der genannte Winkel im Bereich der Berge 13 (in Fig. 7: α1) vom Winkel im Bereich der Täler 12 (in Fig. 7: α2) abweichen. Selbstverständlich können α1 und α2 auch identisch sein.

Passiert nun der Faserverband 4 das Faserführungselement 1, das gleichzeitig einen Faserführungskanal 24 der Spinnstelle 32 bildet (vergleiche Fig. 13 bis 16, die das Faserführungselement 1 in einem möglichen Einbauzustand zeigen, in dem die Außenfläche 6 desselben an einer entsprechenden Gegenfläche 7 der Spinndüse 2 form- und oder kraftschlüssig anliegt), so kommen die außenliegenden Faserbestandteile mit den genannten Bergen 13 in Kontakt. Hierdurch erfolgt eine Art Formschluss, der schließlich verhindert, dass sich die in der Wirbelkammer 18 erzeugte Drehung der Fasern entgegen der Transportrichtung T über das Faserführungselement 1 hinaus fortpflanzen kann. Die Täler 12 und Berge 13 können im Übrigen (wie in den Figuren gezeigt) gleichmäßig über den Umfang des vorzugsweise mittig verlaufenden Faserführungskanals 24 verteilt angeordnet sein, so dass sich die Abmessungen der jeweiligen Berge 13 und Täler 12 jeweils entsprechen. Alternativ wäre es selbstverständlich auch möglich, das Faserführungselement 1 mit Bergen 13 und Tälern 12 zu versehen, deren Abmessungen untereinander variieren (siehe beispielsweise Fig. 9).

Ebenso können jeweilige Wendepunkte 25 der Innenfläche 9 kantig (siehe beispielsweise Fig. 3) oder auch abgerundet (siehe z. B. Fig. 7 oder 11) ausgebildet sein.

Ferner sei darauf hingewiesen, dass ein Grundkörper 5 des Faserführungselements 1 (der vorzugsweise - wie gezeigt - einteilig ausgebildet ist) nicht zwangsläufig eine im Querschnitt runde Außenkontur aufweisen muss, wie diese beispielsweise in Fig. 3 gezeigt ist. Vielmehr ist auch eine im Querschnitt ovale (Fig. 8) oder polygone Formgebung denkbar. Analog gilt das Gesagte auch für die Einhüllende der Berge 13 oder Täler 12. Auch hier ist eine Kreisform (siehe z. B. Fig. 3) ebenso denkbar wie davon abweichende Formen, beispielsweise ein Oval (siehe Fig. 9).

Weitere mögliche Querschnittsformen sind darüber hinaus in den Fig. 10 bis 12 gezeigt. Wie aus den genannten Figuren hervorgeht, ist es beispielsweise denkbar, dass die Täler 12 teilweise durch die Außenkontur von Bohrungen gebildet werden (vergleich Fig. 10 und 11). Ebenso können die Täler 12 und/oder die Berge 13 abgeflacht bzw. konkav oder konvex abgerundet sein (Fig. 12).

Ausserhalb des Bereichs der vorliegenden Erfindung ist es denkbar, dass zumindest eine der im Bereich der Stirnseiten 34 angeordneten Wandungen 16 des Faserführungselements 1 (in Fig. 4: links und rechts) nach innen geneigt verläuft, so dass ein kegelstumpfförmiger Freiraum 15 entsteht. Ist nur eine Stirnseite 34 entsprechend ausgebildet, so kann das Faserführungselement 1 in eingebautem Zustand (vergleiche die Fig. 13 bis 16) derart ausgerichtet sein, dass die genannte Stirnseite 34 in Richtung der Wirbelkammer 18 zeigt. Denkbar ist aber auch, das Faserführungselement 1 in umgekehrter Ausrichtung in die Spinndüse 2 einzubauen, so dass der durch das Faserführungselement 1 gebildete Freiraum 15 als Art Trichter für den Faserverband 4 wirkt. Der Winkel β, den die den Freiraum 15 umgebende Wandung 16 mit der Mittelachse 11 des Faserführungselements 1 einschließt, sollte ferner einen Betrag aufweisen, der zwischen 30° und 60°, bevorzugt zwischen 40° und 50°, besonders bevorzugt zwischen 42° und 48°, liegt (wobei die genannten Wände bei Bedarf auch leicht konvex oder konkav gewölbt sein können und damit beispielsweise auf der Oberfläche einer imaginären Kugel liegen würden).

Erfindungsgemäss weist das Faserführungselement 1 zumindest im Bereich einer der Stirnseiten 34 einen nach außen gewölbten Abschnitt auf, wie er in den Fig. 5 und 6 gezeigt ist und der in einem sich, vorzugsweise in der vorgesehenen Transportrichtung T des Garns 3, verjüngenden Außendurchmesser D3 des Faserführungselements 1 resultiert. Der genannte Abschnitt kann beispielsweise der prinzipiellen Grundform eines Kegelstumpfs folgen, dessen nach außen weisende Mantelfläche 35 in der jeweils gezeigten Seitenansicht eine konvex (Fig. 5), konkav (Fig. 6) oder geradlinig (nicht gezeigt) verlaufende Außenkontur besitzen kann.

Wie schließlich aus dem Vergleich der Fig. 13 (die beispielhaft ein Faserführungselement 1 gemäß Fig. 2 in einem in die Spinndüse 2 eingebautem Zustand zeigt) und Fig. 14 bis 16 zeigt, kann es schließlich vorteilhaft sein, das Faserführungselement 1 zusätzlich mit einem oder mehreren voneinander beabstandeten Führungsabschnitten 17 auszurüsten (in den Fig. 15 und 16 sind es beispielsweise vier), deren gegenseitiger Abstand in Transportrichtung T des Faserverbands 4 (zumindest abschnittsweise) abnimmt. Mit anderen Worten besitzt die Spinnstelle 32 in diesem Fall mehrere, von außen auf den Faserverband 4 einwirkende Elemente, die in Transportrichtung T des Faserverbands 4 aufeinander zulaufen. Der Faserverband 4 kommt daher zwangsläufig mit den Führungsabschnitten 17 in Kontakt und wird von diesen gewissermaßen von außen gegriffen, so dass eine Drehung desselben im Bereich der Führungsabschnitte 17 zusätzlich verhindert wird.

Um jedoch sicherzustellen, dass trotz der von außen wirkenden Faserführung ein teilweises Herauslösen der äußeren Faserenden 28 möglich ist, um die gewünschten Umwindefasern zu bilden, kann ferner vorgesehen sein, dass die Führungsanordnung darüber hinaus zumindest ein mittleres Führungselement 26 umfasst (siehe Fig. 16), das sich beispielsweise in einem senkrecht zur Mittelachse 11 des Faserführungselements 1 verlaufenden Schnitt zwischen die Führungsabschnitte 17 erstreckt. Während nun die äußeren Führungsabschnitte 17 und die Ausbuchtungen 10 ein Führen des Faserverbands 4 "von außen" bewirken, befindet sich das mittlere Führungselement 26 während der Garnherstellung gewissermaßen "im Inneren" des Faserverbands 4 und bewirkt somit ein Auseinanderdrücken desselben. Mit anderen Worten erfolgt durch das mittlere Führungselement 26 eine Ablenkung der Fasern nach außen, oder geometrisch ausgedrückt, senkrecht zur Mittelachse 11 des Faserführungselements 1. Hierdurch werden auch die freien Faserenden 28 vermehrt nach außen gedrückt, so dass sichergestellt ist, dass die Fasern trotz der äußeren Führungsabschnitte 17 und der Ausbuchtungen 10 in den Bereich der von den Luftdüsen 19 erzeugten Luftströmung gelangen und um den Faserkern geschlungen werden können.

Während sowohl die Führungsabschnitte 17, die vorzugsweise gleichmäßig und in gleichem Abstand um das mittlere Führungselement 26 bzw. die Mittelachse 11 des Faserführungselements 1 angeordnet sind, und das mittlere Führungselement 26 außerhalb des Garnbildungselements 21 platziert sein können, ist es ebenso denkbar, dass sich entweder die Führungsabschnitte 17 oder das mittlere Führungselement 26 bis in den Abzugskanal 23 des Garnbildungselements 21 erstrecken (nicht gezeigt).

Ferner muss das mittlere Führungselement 26 nicht zwangsläufig mit einem tropfen- oder kugelförmigen Frontabschnitt ausgestattet sein, wie dies in Fig. 16 gezeigt ist. Vielmehr könnte es auch als, vorzugsweise spitz zulaufender, Führungsdorn ausgebildet sein (vergleichbar zu den gezeigten Führungsabschnitten 17). Auch müssen die Führungsabschnitte 17 nicht zwangsläufig vorhanden sein, so dass auch eine Ausführung denkbar ist, bei der zusätzlich zu den erfindungsgemäßen Ausbuchtungen 10 ausschließlich ein mittleres Führungselement 26 vorhanden ist (vergleiche Fig. 14).

Auch die Form und Ausrichtung der Führungsabschnitte 17 ist prinzipiell nicht auf eine Ausführungsform beschränkt. So wäre es beispielsweise denkbar, anstelle der z. B. in Fig. 15 gezeigten stabförmigen Führungsabschnitte 17 von der Innenfläche 9 des Faserführungselements 1 in Richtung dessen Mittelachse 11 ragende Führungsplatten einzusetzen, die ebenfalls ein Rückpflanzen der Drehung des Faserverbands 4 entgegen der Transportrichtung T verhindern würden.

Hinsichtlich der gezeigten Führungsdorne sei ferner darauf hingewiesen, dass diese mit der Mittelachse 11 des Faserführungselements 1 vorzugsweise einen Winkel δ einschließen sollten (der aus Übersichtsgründen nur in Fig. 15 kenntlich gemacht ist), dessen Betrag einen Wert zwischen 10° und 50°, vorzugsweise einen Wert zwischen 20° und 40°, besonders bevorzugt einen Wert zwischen 25° und 35°, einnimmt.

Generell ist es ferner von Vorteil, wenn sich das in den Fig. 14 und 16 dem Garnbildungselement 21 zugewandte Ende des mittleren Führungselements 26 in einer parallel zur Mittelachse 11 des Faserführungselements 1 verlaufenden Schnitt zwischen den jeweiligen Endbereichen der Führungsabschnitte 17 befindet. Auf diese Weise wird sichergestellt, dass der Faserverband 4 zumindest abschnittsweise gleichzeitig mit den Führungsabschnitten 17 und dem mittleren Führungselement 26 in Kontakt steht.

Zudem sei an dieser Stelle darauf hingewiesen, dass das mittlere Führungselement 26 zumindest in seinem nach innen gerichteten Bereich auf der Mittelachse 11 des Faserführungselements 1 verlaufen sollte, die wieder kolinear mit der Mittelachse 11 der Eintrittsöffnung 8 angeordnet sein kann. Der Faserverband 4 trifft somit mittig auf das mittlere Führungselement 26 und wird entsprechend seitlich abgelenkt, da es das mittlere Führungselement 26 passieren muss.

Wie die Fig. 13 bis 16 zeigen, können die Führungsabschnitte 17 bzw. das mittlere Führungselement 26 z. B. von der Innenwandung in Richtung des Garnbildungselements 21 gerichtet, bzw. Teil des Faserführungselements 1 sein. Alternativ ist es jedoch ebenso möglich, die Führungsabschnitte 17 und/oder das mittlere Führungselement 26 an anderer Stelle zu fixieren. Beispielsweise könnte ein (z. B. hülsenförmig ausgebildeter) Einsatz Verwendung finden, der die Führungsabschnitte 17 und/oder das mittlere Führungselement 26 umfasst oder an dem die genannten Bauteile befestigt sind. Dieser Einsatz wäre schließlich gemeinsam mit dem Faserführungselement 1 im Bereich der Eintrittsöffnung 8 der Spinndüse 2 zu montieren, so dass der Faserführungskanal 24 durch zwei Bauteile gebildet würde (selbstverständlich könnten die Führungsabschnitte 17 und/oder das mittlere Führungselement 26 auch direkt an der Wirbelkammerwandung 20 fixiert werden, so dass das Faserführungselement 1 ausschließlich die genannten Ausbuchtungen 10 aufweisen würde).

Die vorliegende Erfindung ist nicht auf das dargestellte und beschriebene Ausführungsbeispiel beschränkt. Abwandlungen im Rahmen der Patentansprüche sind ebenso möglich wie eine Kombination der Merkmale, auch wenn sie in unterschiedlichen Ausführungsbeispielen dargestellt und beschrieben sind.

### Bezugszeichenliste

- 1: Faserführungselement
- 2: Spinndüse
- 3: Garn
- 4: Faserverband
- 5: Grundkörper
- 6: Aussenfläche
- 7: Gegenfläche
- 8: Eintrittsöffnung
- 9: Innenfläche
- 10: Ausbuchtung
- 11: Mittelachse
- 12: Tal
- 13: Berg
- 14: Wandabschnitt
- 15: Freiraum
- 16: Wandung
- 17: Führungsabschnitt
- 18: Wirbelkammer
- 19: Luftdüse
- 20: Wirbelkammerwandung
- 21: Garnbildungselement
- 22: Einlassmündung
- 23: Abzugskanal
- 24: Faserführungskanal
- 25: Wendepunkt
- 26: mittleres Führungselement
- 27: Streckwerk
- 28: Freie Faserenden
- 29: Aufwindevorrichtung
- 30: Spule
- 31: Abzugswalzenpaar
- 32: Spinnstelle
- 33: Frontbereich
- 34: Stirnseite
- 35: Mantelfläche
- 36: Kante

- α: Winkel
- α1: Winkel
- α2: Winkel
- β: Winkel
- δ: Winkel
- D1: Durchmesser
- D2: Durchmesser
- D3: Außendurchmesser des Faserführungselements 1
- T: Transportrichtung

## Patentansprüche

1. Spinnstelle (32) einer Luftspinnmaschine, die der Herstellung eines Garns (3) aus einem Faserverband (4) dient,
• wobei die Spinnstelle wenigstens eine Spinndüse (2) mit einer innenliegenden Wirbelkammer (18) besitzt,
• wobei die Spinndüse (2) in die Wirbelkammer (18) gerichtete Luftdüsen (19) aufweist, die im Bereich einer die Wirbelkammer (18) umgebenden Wirbelkammerwandung (20) in die Wirbelkammer (18) münden,
• wobei die Spinndüse (2) ein sich zumindest teilweise in die Wirbelkammer (18) erstreckendes Garnbildungselement (21) mit einer Einlassmündung (22) sowie einen sich in Transportrichtung (T) anschließenden Abzugskanal (23) für das Garn (3) besitzt,
• wobei die Spinndüse (2) ein Faserführungselement (1) mit einer Eintrittsöffnung (8) für den im Betrieb der Luftspinnmaschine in einer Transportrichtung (T) in die Wirbelkammer (18) einlaufenden Faserverband (4) aufweist,
• wobei das Faserführungselement (1) einen Grundkörper (5) mit einer Außenfläche (6) besitzt, die der Anlage an eine Gegenfläche (7) der Spinndüse (2) dient, um hierdurch das Faserführungselement (1) im Bereich der Eintrittsöffnung (8) der Spinndüse (2) fixieren zu können,
• wobei im Faserführungselement (1) zwischen der Eintrittsöffnung (8) und der Wirbelkammer (18) ein Faserführungskanal (24) mit einer Innenfläche (9) zur Führung des in die Eintrittsöffnung (8) eintretenden Faserverbands (4) vorhanden ist, und
• wobei die Innenfläche (9) in einem senkrecht zu einer Mittelachse (11) des Faserführungselements (1) verlaufenden Querschnitt des Faserführungselements (1) mehrere, vorzugsweise radial, nach innen gerichtete Ausbuchtungen (10) umfasst, wobei zumindest ein Teil der Ausbuchtungen (10) wenigstens in einem der Mittelachse (11) zugewandten Frontbereich (33) eine sich nach innen hin verjüngende Kontur aufweist,
**dadurch gekennzeichnet, dass**
das Faserführungselement (1) zumindest im Bereich einer seiner durch die Mittelachse (11) verlaufenden Stirnseiten (34) einen sich nach aussen verjüngenden Außendurchmesser (D3) besitzt, wobei die entsprechende Stirnseite (34) in einem zur Mittelachse (11) parallel verlaufenden Längsschnitt des Faserführungselements (1) vorzugsweise kegelstumpfförmig ausgebildet ist, wobei die Mantelfläche (35) des Kegelstumpfs in dem genannten Längsschnitt zumindest eine wenigstens teilweise geradlinig, teilweise konvex und/oder teilweise konkav verlaufende Außenkontur besitzt.

2. Spinnstelle (32) gemäß vorangegangenem Anspruch, **dadurch gekennzeichnet, dass** das Faserführungselement (1) an der der Wirbelkammer (18) zugewandten Stirnseite (34) den sich verjüngenden Außendurchmesser (D3) aufweist, wobei die Stirnseite (34) in einem zur Mittelachse (11) parallel verlaufenden Längsschnitt des Faserführungselements (1) kegelstumpfförmig ausgebildet ist, wobei die Mantelfläche (35) des Kegelstumpfs in dem genannten Längsschnitt zumindest eine wenigstens teilweise geradlinig, teilweise konvex und/oder teilweise konkav verlaufende Außenkontur besitzt.

3. Spinnstelle (32) gemäß Anspruch 1 oder 2, **dadurch gekennzeichnet, dass** die Innenfläche (9) in dem genannten Querschnitt zumindest teilweise einen zickzackartigen und/oder zumindest teilweise wellenförmigen Verlauf aufweist.

4. Spinnstelle (32) gemäß einem der vorangegangen Ansprüche, **dadurch gekennzeichnet, dass** sich die Ausbuchtungen (10) im genannten Querschnitt des Faserführungselements (1) in Richtung der Mittelachse (11) des Faserführungselements (1) erstrecken, wobei die Ausbuchtungen (10) in dem genannten Querschnitt, insbesondere in Richtung der Mittelachse (11), spitz zulaufen, und/oder wobei die Ausbuchtungen (10) parallel zur Mittelachse (11) des Faserführungselements (1) verlaufen.

5. Spinnstelle (32) gemäß einem der vorangegangenen Ansprüche, **dadurch gekennzeichnet, dass** die Innenfläche (9) Täler (12) und Berge (13) umfasst, die in dem genannten Querschnitt des Faserführungselements (1) benachbart zueinander angeordnet sind, wobei zumindest ein Teil der Berge (13) im genannten Querschnitt näher an der Mittelachse (11) platziert ist als wenigstens ein Teil der Täler (12), und wobei die Täler (12) und/oder Berge (13) vorzugsweise durch Wandabschnitte (14) des Faserführungselements (1) gebildet sind, die zumindest größtenteils eben ausgebildet sind.

6. Spinnstelle (32) gemäß vorangegangenem Anspruch, **dadurch gekennzeichnet, dass** jeweils zwei benachbarte Wandabschnitte (14) in dem genannten Querschnitt des Faserführungselements (1) einen Winkel (α1 bzw. α2) einschließen, dessen Betrag zwischen 10° und 70°, bevorzugt zwischen 20° und 60°, besonders bevorzugt zwischen 30° und 50°, liegt.

7. Spinnstelle (32) gemäß Anspruch 5 oder 6, **dadurch gekennzeichnet, dass** die Täler (12) und/oder Berge (13) in dem genannten Querschnitt des Faserführungselements (1) Wendepunkte (25) aufweisen, wobei die Wendepunkte (25) der Täler (12) und/oder der Berge (13) jeweils auf einem Kreis, einem Oval oder einem, insbesondere ein oder mehrere abgerundete Ecken aufweisenden, Polygon liegen, und wobei die von den Tälern (12) und/oder Bergen (13) definierten Kreise, Ovale oder Polygone vorzugsweise einen Mittelpunkt oder Schwerpunkt besitzen, der auf der Mittelachse (11) des Faserführungselements (1) liegt.

8. Spinnstelle (32) gemäß Anspruch 7, **dadurch gekennzeichnet, dass** der von den Bergen (13) definierte Kreis einen Durchmesser (D1) besitzt, dessen Betrag zwischen 1,0 mm und 10,0 mm, bevorzugt zwischen 2,0 mm und 7,0 mm, besonders bevorzugt zwischen 4,0 mm und 5,0 mm, liegt, und/oder dass der von den Tälern (12) definierte Kreis einen Durchmesser (D2) besitzt, dessen Betrag zwischen 5 mm und 15 mm, bevorzugt zwischen 6 mm und 12 mm, besonders bevorzugt zwischen 7 mm und 9 mm, liegt.

9. Spinnstelle (32) gemäß einem der Ansprüche 5 bis 6, **dadurch gekennzeichnet, dass** die Täler (12) und Berge (13) in dem genannten Querschnitt des Faserführungselements (1) Wendepunkte (25) aufweisen, wobei der minimale Abstand der Wendepunkte der Täler (12) zur Mittelachse (11) des Faserführungselements (1) konstant ist und/oder wobei der minimale Abstand der Wendepunkte (25) der Berge (13) zur Mittelachse (11) des Faserführungselements (1) konstant ist.

10. Spinnstelle (32) gemäß einem der vorangegangenen Ansprüche, **dadurch gekennzeichnet, dass** der Schwerpunkt des Faserführungselements (1) auf der Mittelachse (11) des Faserführungselements (1) liegt, und/oder dass das Faserführungselement (1) einteilig ausgebildet ist.

11. Spinnstelle (32) gemäß einem der vorangegangenen Ansprüche, **dadurch gekennzeichnet, dass** sich die Innenfläche (9) zumindest teilweise parallel zur Mittelachse (11) des Faserführungselements (1) erstreckt.

12. Spinnstelle (32) gemäß einem der vorangegangenen Ansprüche, **dadurch gekennzeichnet, dass** das Faserführungselement (1) ein an seinem Grundkörper (5) befestigtes oder durch diesen gebildetes mittleres Führungselement (26) besitzt, das zumindest teilweise von der Innenfläche (9) des Faserführungselements (1) umgeben ist.

13. Spinnstelle (32) gemäß einem der vorangegangenen Ansprüche, **dadurch gekennzeichnet, dass** das Faserführungselement (1) einen oder mehrere Führungsabschnitte (17), beispielsweise in Form von Führungsdornen oder Führungsplatten, besitzt, die sich, ausgehend von der Innenfläche (9) des Faserführungselements (1), nach innen, vorzugsweise in Richtung der Mittelachse (11) des Faserführungselements (1), erstrecken.

## Claims

1. A spinning station (32) of an air spinning machine that is used for manufacturing a yarn (3) from a fiber assembly (4),
• wherein the spinning station has at least one spinning nozzle (2) with an interior vortex chamber (18),
• wherein the spinning nozzle (2) has air nozzles (19) which are directed into the vortex chamber (18) and which open into the vortex chamber (18) in the area of a vortex chamber wall (20) that surrounds the vortex chamber (18),
• wherein the spinning nozzle (2) has a yarn forming element (21), with an inlet port (22), extending at least partially into the vortex chamber (18), and a draw-off channel (23), adjoining in the transport direction (T), for the yarn (3),
• wherein the spinning nozzle (2) has a fiber guiding element (1) with an inlet opening (8) for the fiber assembly (4) that enters the vortex chamber (18) in a transport direction (T) during operation of the air spinning machine,
• wherein the fiber guiding element (1) has a base body (5) with an outer surface (6) that is used for support against a backing surface (7) of the spinning nozzle (2) in order to allow fixing of the fiber guiding element (1) in the area of the inlet opening (8) of the spinning nozzle (2),
• wherein a fiber guiding channel (24) having an inner surface (9) for guiding the fiber assembly (4) that enters the inlet opening (8) is present in the fiber guiding element (1), between the inlet opening (8) and the vortex chamber (18), and
• wherein the inner surface (9) includes multiple, preferably radially inwardly directed, protrusions (10) in a cross section of the fiber guiding element (1) extending perpendicularly with respect to a center axis (11) of the fiber guiding element (1), wherein at least a portion of the protrusions (10), at least in a front area (33) facing the center axis (11), have an inwardly tapering contour,
**characterized in that**
the fiber guiding element (1), at least in the area of one of its end-face sides (34) extending through the center axis (11), has an outwardly tapering outer diameter (D3), wherein the corresponding end-face side (34) in a longitudinal section of the fiber guiding element (1) extending parallel to the center axis (11) preferably has a truncated cone design, wherein the circumferential surface (35) of the truncated cone in the stated longitudinal section has at least one outer contour that extends at least partially linearly, partially convexly, and/or partially concavely.

2. The spinning station (32) according to the preceding claim, **characterized in that** the fiber guiding element (1) has the tapering outer diameter (D3) on the end-face side (34) facing the vortex chamber (18), wherein the end-face side (34) has a truncated cone design in a longitudinal section of the fiber guiding element (1) extending parallel to the center axis (11), wherein the circumferential surface (35) of the truncated cone in the stated longitudinal section has at least one outer contour that extends at least partially linearly, partially convexly, and/or partially concavely.

3. The spinning station (32) according to Claim 1 or 2, **characterized in that** the inner surface (9) in the stated cross section has a zigzag pattern, at least in part, and/or an undulating pattern, at least in part.

4. The spinning station (32) according to one of the preceding claims, **characterized in that** the protrusions (10) in the stated cross section of the fiber guiding element (1) extend in the direction of the center axis (11) of the fiber guiding element (1), wherein the protrusions (10) in the stated cross section taper, in particular in the direction of the center axis (11), and/or wherein the protrusions (10) extend parallel to the center axis (11) of the fiber guiding element (1).

5. The spinning station (32) according to one of the preceding claims, **characterized in that** the inner surface (9) includes troughs (12) and crests (13) situated adjacent to one another in the stated cross section of the fiber guiding element (1), wherein at least a portion of the crests (13) in the stated cross section are situated closer to the center axis (11) than at least a portion of the troughs (12), and wherein the troughs (12) and/or crests (13) are preferably formed by wall sections (14) of the fiber guiding element (1) which are at least predominantly flat.

6. The spinning station (32) according to the preceding claim, **characterized in that** in each case two adjacent wall sections (14) in the stated cross section of the fiber guiding element (1) enclose an angle (α1 or α2) between 10° and 70°, preferably between 20° and 60°, particularly preferably between 30° and 50°.

7. The spinning station (32) according to Claim 5 or 6, **characterized in that** the troughs (12) and/or crests (13) in the stated cross section of the fiber guiding element (1) have inflection points (25), wherein the inflection points (25) of the troughs (12) and/or of the crests (13) in each case are situated on a circle, an oval, or a polygon having in particular one or more rounded corners, and wherein the circles, ovals, or polygons defined by the troughs (12) and/or crests (13) preferably have a midpoint or center of gravity that is situated on the center axis (11) of the fiber guiding element (1).

8. The spinning station (32) according to Claim 7, **characterized in that** the circle defined by the crests (13) has a diameter (D1) between 1.0 mm and 10.0 mm, preferably between 2.0 mm and 7.0 mm, particularly preferably between 4.0 mm and 5.0 mm, and/or the circle defined by the troughs (12) has a diameter (D2) between 5 mm and 15 mm, preferably between 6 mm and 12 mm, particularly preferably between 7 mm and 9 mm.

9. The spinning station (32) according to one of Claims 5 to 6, **characterized in that** the troughs (12) and crests (13) in the stated cross section of the fiber guiding element (1) have inflection points (25), wherein the minimum distance of the inflection points of the troughs (12) from the center axis (11) of the fiber guiding element (1) is constant, and/or wherein the minimum distance of the inflection points (25) of the crests (13) from the center axis (11) of the fiber guiding element (1) is constant.

10. The spinning station (32) according to one of the preceding claims, **characterized in that** the center of gravity of the fiber guiding element (1) is situated on the center axis (11) of the fiber guiding element (1), and/or the fiber guiding element (1) has a one-part design.

11. The spinning station (32) according to one of the preceding claims, **characterized in that** the inner surface (9) extends, at least partially, parallel to the center axis (11) of the fiber guiding element (1).

12. The spinning station (32) according to one of the preceding claims, **characterized in that** the fiber guiding element (1) has a center guide element (26) which is affixed to the base body (5) of the fiber guiding element or is formed by same, and which is at least partially enclosed by the inner surface (9) of the fiber guiding element (1).

13. The spinning station (32) according to one of the preceding claims, **characterized in that** the fiber guiding element (1) has one or more guide sections (17), for example in the form of guide mandrels or guide plates, which, starting from the inner surface (9) of the fiber guiding element (1), extend inwardly, preferably in the direction of the center axis (11) of the fiber guiding element (1).

## Revendications

1. Poste de filature (32) d'une machine à filer à jet d'air servant à fabriquer un fil (3) à partir d'un assemblage de fibres (4),
• dans lequel le poste de filature possède au moins une filière (2) avec une chambre à tourbillon interne (18),
• dans lequel la filière (2) présente des filières à air (19) orientées dans la chambre à tourbillon (18) et débouchant sur la chambre à tourbillon (18) au niveau d'une paroi de chambre à tourbillon (20) entourant la chambre à tourbillon (18),
• dans lequel la filière (2) possède un élément de formation de fil (21) s'étendant au moins partiellement dans la chambre à tourbillon (18), avec un orifice d'entrée (22), ainsi qu'un canal d'évacuation (23) pour le fil (3) consécutif dans la direction de transport (T),
• dans lequel la filière (2) présente un élément de guidage de fibres (1) avec une ouverture d'entrée (8) pour l'assemblage de fibres (4) entrant dans la chambre à tourbillon (18) dans une direction de transport (T) pendant le fonctionnement de la machine à filer à jet d'air,
• dans lequel l'élément de guidage de fibres (1) possède un corps de base (5) avec une surface extérieure (6) destinée à être appliquée contre une surface complémentaire (7) de la filière (2) afin de pouvoir fixer ainsi l'élément de guidage de fibres (1) au niveau de l'ouverture d'entrée (8) de la filière (2),
• dans lequel, dans l'élément de guidage de fibres (1), entre l'ouverture d'entrée (8) et la chambre à tourbillon (18), il existe un canal de guidage de fibres (24) avec une surface intérieure (9) pour guider l'assemblage de fibres (4) entrant dans l'ouverture d'entrée (8), et
• dans lequel la surface intérieure (9) comprend dans une section transversale de l'élément de guidage de fibres (1), s'étendant perpendiculairement à un axe médian (11) de l'élément de guidage de fibres (1), plusieurs saillies (10), de préférence radiales, orientées vers l'intérieur, au moins une partie des saillies (10) présentant au moins dans une zone frontale (33) tournée vers l'axe médian (11) un contour se resserrant vers l'intérieur,
**caractérisé en ce que** l'élément de guidage de fibres (1) possède, au moins au niveau d'une de ses faces frontales (34) s'étendant à travers l'axe médian (11), un diamètre extérieur (D3) se resserrant vers l'extérieur, dans lequel la face frontale correspondante (34) de l'élément de guidage de fibres (1) est réalisée de préférence de forme tronconique dans une coupe longitudinale s'étendant en parallèle à l'axe médian (11), dans lequel la surface d'enveloppe (35) du cône tronqué possède dans ladite coupe longitudinale un contour extérieur s'étendant au moins partiellement en ligne droite, partiellement de manière convexe et/ou partiellement de manière concave.

2. Poste de filature (32) selon la revendication précédente, **caractérisé en ce que** l'élément de guidage de fibres (1) présente sur la face frontale (34) tournée vers la chambre à tourbillon (18) le diamètre extérieur (D3) qui se resserre, dans lequel la face frontale (34) est réalisée de manière tronconique dans une coupe longitudinale de l'élément de guidage de fibres (1) s'étendant en parallèle à l'axe médian (11), dans lequel la surface d'enveloppe (35) du cône tronqué possède dans ladite coupe longitudinale un contour extérieur s'étendant au moins partiellement en ligne droite, partiellement de manière convexe et/ou partiellement de manière concave.

3. Poste de filature (32) selon la revendication 1 ou 2, **caractérisé en ce que** la surface intérieure (9) présente dans ladite section transversale un tracé au moins partiellement en zigzag et/ou au moins partiellement ondulé.

4. Poste de filature (32) selon l'une quelconque des revendications précédentes, **caractérisé en ce que** les saillies (10) s'étendent dans ladite section transversale de l'élément de guidage de fibres (1) en direction de l'axe médian (11) de l'élément de guidage de fibres (1), dans lequel les saillies (10) dans ladite section transversale, en particulier en direction de l'axe médian (11), convergent de façon conique, et/ou dans lequel les saillies (10) s'étendent en parallèle à l'axe médian (11) de l'élément de guidage de fibres (1).

5. Poste de filature (32) selon l'une quelconque des revendications précédentes, **caractérisé en ce que** la surface intérieure (9) comprend des creux (12) et des pics (13) disposés de manière adjacente dans ladite section transversale de l'élément de guidage de fibres (1), dans lequel au moins une partie des pics (13) dans ladite section transversale est placée plus près de l'axe médian (11) qu'au moins une partie des creux (12), et dans lequel les creux (12) et/ou les pics (13) sont de préférence formés par des sections de paroi (14) de l'élément de guidage de fibres (1) réalisées au moins pour la plupart de manière plane.

6. Poste de filature (32) selon la revendication précédente, **caractérisé en ce que** respectivement deux sections de paroi voisines (14) dans ladite section transversale de l'élément de guidage de fibres (1) forment un angle (α1 ou α2) dont la valeur est comprise entre 10° et 70°, de préférence entre 20° et 60°, de plus grande préférence entre 30° et 50°.

7. Poste de filature (32) selon la revendication 5 ou 6, **caractérisé en ce que** les creux (12) et/ou les pics (13) dans ladite section transversale de l'élément de guidage de fibres (1) présentent des points d'inflexion (25), dans lequel les points d'inflexion (25) des creux (12) et/ou des pics (13) se situent respectivement sur un cercle, un ovale ou un polygone, présentant en particulier un ou plusieurs angles arrondis, et dans lequel les cercles, ovales ou polygones définis par les creux (12) et/ou les pics (13) possèdent de préférence un centre ou un centre de gravité situé sur l'axe médian (11) de l'élément de guidage de fibres (1).

8. Poste de filature (32) selon la revendication 7, **caractérisé en ce que** le cercle défini par les pics (13) possède un diamètre (D1) dont la valeur est comprise entre 1,0 mm et 10,0 mm, de préférence entre 2,0 mm et 7,0 mm, de plus grande préférence entre 4,0 mm et 5,0 mm, et/ou **en ce que** le cercle défini par les creux (12) possède un diamètre (D2) dont la valeur est comprise entre 5 mm et 15 mm, de préférence entre 6 mm et 12 mm, de plus grande préférence entre 7 mm et 9 mm.

9. Poste de filature (32) selon l'une quelconque des revendications 5 à 6, **caractérisé en ce que** les creux (12) et les pics (13) dans ladite section transversale de l'élément de guidage de fibres (1) présentent des points d'inflexion (25), dans lequel la distance minimale des points d'inflexion des creux (12) à l'axe médian (11) de l'élément de guidage de fibres (1) est constante et/ou dans lequel la distance minimale des points d'inflexion (25) des pics (13) à l'axe médian (11) de l'élément de guidage de fibres (1) est constante.

10. Poste de filature (32) selon l'une quelconque des revendications précédentes, **caractérisé en ce que** le centre de gravité de l'élément de guidage de fibres (1) se situe sur l'axe médian (11) de l'élément de guidage de fibres (1), et/ou **en ce que** l'élément de guidage de fibres (1) est réalisé d'une seule pièce.

11. Poste de filature (32) selon l'une quelconque des revendications précédentes, **caractérisé en ce que** la surface intérieure (9) s'étend au moins partiellement en parallèle à l'axe médian (11) de l'élément de guidage de fibres (1).

12. Poste de filature (32) selon l'une quelconque des revendications précédentes, **caractérisé en ce que** l'élément de guidage de fibres (1) possède un élément de guidage central (26) fixé à son corps de base (5) ou formé par celui-ci, qui est entouré au moins partiellement par la surface intérieure (9) de l'élément de guidage de fibres (1).

13. Poste de filature (32) selon l'une quelconque des revendications précédentes, **caractérisé en ce que** l'élément de guidage de fibres (1) possède une ou plusieurs sections de guidage (17), par exemple sous la forme de mandrins de guidage ou de plaques de guidage s'étendant en partant de la surface intérieure (9) de l'élément de guidage de fibres (1) vers l'intérieur, de préférence en direction de l'axe médian (11) de l'élément de guidage de fibres (1).
